# EUROPÄISCHE PATENTSCHRIFT

(11) **EP 0 373 308 B1**
(45) Veröffentlichungstag und Bekanntmachung des Hinweises auf die Patenterteilung: **07.07.1993**
(21) Anmeldenummer: 89118296.6
(22) Anmeldetag: 03.10.1989
(51) Int. Cl.: E04C 3/34, E04G 13/02, E21D 11/15

(54) **Armierung für Betonbauwerke Untertage**
Tying means for concrete works below ground
Armature pour travaux de fond en béton armé

(30) Priorität: 10.12.1988 DE 3841636
(43) Veröffentlichungstag der Anmeldung: 20.06.1990
(73) Patentinhaber: DR. R. FENNE GMBH & CO. EISEN- UND METALLPRODUKTE KG, D-46282 Dorsten (DE)
(72) Erfinder: Zielinski, Günter, D-4390 Gladbeck (DE); Fenne, Rüdiger, Dr., D-4270 Dorsten (DE); Wunsch, Friedrich, D-439 Gladbeck (DE)
(74) Vertreter: Habbel, Hans-Georg, Dipl.-Ing.

(56) Entgegenhaltungen:
- AT-B- 110 527
- DE-C- 2 601 355
- FR-A- 2 526 465

## Beschreibung

Die Erfindung bezieht sich auf eine Armierung gemäß dem Oberbegriff des Hauptanspruches.

Der Einsatz von hydraulisch abbindenden Baustoffen nimmt immer weiter zu. Untertage ist man in jüngster Zeit auch dazu übergegangen, im Übergangsbereich zwischen Strecke und Streb Zementpfeiler einzusetzen, die an Ort und Stelle gegossen werden, wobei als Schalung für diesen Ortbeton flexible, rohrartige Gewebeschläuche eingesetzt werden. Obgleich diese Gewebeschläuche eine hohe Festigkeit aufweisen, erscheint es doch erstrebenswert, die Gewebeschläuche auch außen noch durch metallische Außenarmierungen zu sichern, wodurch nicht nur der gesamte Setzkraftdruck beim Einfüllen des Betons in die Schalung aufgenommen wird, sondern gleichzeitig bildet späterhin auch die Außenarmierung noch ein Schutzgitter für den so erzielten Pfeiler.

Der Erfindung liegt die Aufgabe zugrunde, eine Armierung zu schaffen, die geeignet ist, in Verbindung mit flexiblen Schalungen eingesetzt zu werden, wobei besondere Anforderungen daran gestellt werden, daß sich die Armierung beim Einfüllen des Betons in die Schalung nicht lösen kann.

Diese der Erfindung zugrundeliegende Aufgabe wird durch die Lehre des Hauptanspruches gelöst.

Die Erfindung geht von der Überlegung aus, daß Verzugmatten für den untertägigen Grubenausbau bekannt sind, die bei Druckeinwirkung aus dem Gebirge zu einem selbsttätigen, zugfesten Verriegeln der Matten untereinander führen. Der Einsatz derartiger Matten als Schalungshilfsmittel, die nunmehr hinsichtlich der Gestaltung auf den neuen Einsatzzweck abgestimmt sind, erbringt den Vorteil, daß beim Einfüllen des Betons in die Schalung und dem dann auftretenden Druck die Matten sich gegenseitig festziehen, wobei die durch die zwischen den Längs- und Querdrähten gebildeten Felder durchtretenden Teile der flexiblen Schalung ein inniges Festlegen der Armierung an der Außenseite der Schalung bewirken.

Die Übertragung der Lehre z. B. gemäß der DE-PS 26 01 355 auf den neuen Einsatzzweck ist erfinderisch, da es nicht nahegelegen hat, für die Armierung von Betonbauwerken derartige, aus dem Bereich der Verzugmatten bekannte Konstruktionsmerkmale zu übernehmen.

Vorteilhafte Ausgestaltungen sind in den Unteransprüchen erläutert.

Ein Ausführungsbeispiel wird nachfolgend anhand der Zeichnung beschrieben.

In der Zeichnung ist mit A ein Betonpfeiler angedeutet, der eine Schalung aus einer flexiblen Matte B aufweist, wobei diese Schalung an ihrer Außenseite durch drei Armierungsmatten 1, 2 und 3 geschützt wird. Jede Armierungsmatte 1, 2 oder 3 besteht aus Längsdrähten 4 und Querdrähten 5, die an ihren Kreuzungsstellen bei 6 miteinander verschweißt sind.

Die Längsdrähte 4 der Armierungsmatte 1 sind dabei in ihrem Endbreich bei 10 hakenförmig um etwa 90° abgewinkelt und tragen dann an ihrer Außenseite ein Querelement 7, das durch einen über die ganze Mattenbreite verlaufenden Stab gebildet wird, der fest auf der Außenseite der Längsdrähte 4 aufgeschweißt ist.

Ein Querstab 9 liegt frei an der Rückseite der Längsdrähte 4 an. Er ist in seinem Endbereich auf die Innenseite der Armierungsmatte 1, 2 oder 3 abgebogen und fest mit den Längsdrähten 4 verschweißt.

Am gegenüberliegenden Ende jeder Armierungsmatte 1, 2 oder 3 sind Haken 8 vorgesehen, die durch einfaches Zurückbiegen des jeweiligen Längsdrahtes 4 erreicht werden. Eine zugfeste Verbindung der aneinander anzuschließenden Armierungsmatten 1, 2 und 3 erfolgt bei Druckeinwirkung aufgrund des in die Schalung B eingefüllten Betons A. Die dabei durch die Haken 8 auf den Querstab 9 ausgeübten Kräfte bewirken ein schlaufenförmiges Zuziehen der Haken 8 in Verbindung mit dem Querelement 7, so daß dadurch die so geschaffene Verbindung in der Lage ist, Zugkräfte bis zur Zerreißfestigkeit der Längsdrähte 4 zu übertragen.

In Abhängigkeit der Größe des zu gießenden Pfeilers und in Abhängigkeit der Länge der Längsdrähte 4 werden, um den entsprechenden Umfang des Pfeilers sicher umfassen zu können, die Längsstäbe 4 gebogen oder leicht abgewinkelt, so daß - wie dies die Zeichnung zeigt - durch das Zusammenspiel der verschiedenen Matten 1, 2 oder 3 und der entsprechenden Abwinkelung das Profil des Pfeilers erzielbar ist. Die Anzahl der Längsdrähte 4 richtet sich nach der Höhe des Pfeilers, aber es ist auch möglich, mehrere Matten übereinander zu setzen.

## Patentansprüche

1. Armierung für eine flexible Schalung zur Herstellung von im wesentlichen runden Betonbauwerken, gekennzeichnet durch mehrere miteinander verbundene Armierungsmatten (1, 2, 3), die je aus Längs- und Querdrähten (4, 5) bestehen, die an den Kreuzungsstellen (6) miteinander verbunden sind und deren Längsdrähte (4) einerseits an den Enden hakenförmig abgebogen und andererseits abgewinkelt und mit einem fest angeordneten Querelement (7) versehen sind, gegen das sich das freie Ende jedes Hakens (8) der Längsdrähte (4) der anschließenden Armierungsmatte mit seiner Außenseite abstützend anlegt, wobei der Haken (8) im Hakentiefsten einen an der Rückseite der anderen Armierungsmatte angeordneten Querstab (9) hintergreift und der mit dem Hakentiefsten zusammenarbeitende Querstab (9) im Bereich der angreifenden Haken (8) nachgiebig an den Längsdrähten (3) der zugeordneten Matte (1,2, 3) angeordnet ist, wobei die Armierung die Schalung umschließt.

2. Armierung nach Anspruch 1, dadurch gekennzeichnet, daß der Querstab (9) in seinen Endbereichen auf die Oberseite der Armierungsmatte (1, 2, 3) gebogen und an einem oder mehreren der Längsdrähte (4) festgelegt ist.

3. Armierung nach Anspruch 1 oder 2, dadurch gekennzeichnet, daß das Querelement (7) durch einen über die Armierungsmattenbreite durchgehenden Querdraht (5) gebildet ist, der auf die Enden der Längsdrähte (4) aufgeschweißt ist, wobei dieses Mattenende etwa um 90° abgebogen ist.

4. Armierung nach einem oder mehreren der vorhergehenden Ansprüche, dadurch gekennzeichnet, daß das Querelement (7) einen größeren Durchmesser als die übrigen Querdrähte (5) aufweist.

5. Armierung nach einem oder mehreren der vorhergehenden Ansprüche, dadurch gekennzeichnet, daß der Querstab (9) den gleichen Durchmesser wie die Längsdrähte (4) aufweist.

6. Armierung nach einem oder mehreren der vorhergehenden Ansprüche, dadurch gekennzeichnet, daß die Längsdrähte jeder Matte (1, 2, 3) nach innen gewölbt oder abgewinkelt sind.

## Claims

1. A reinforcement for a flexible formwork for producing substantially round concrete structures, characterized by several interconnected reinforcing mats (1, 2, 3) which each consist of longitudinal and transverse wires (4, 5), which are connected together at the intersection points (6) and of which the longitudinal wires (4) are, on the one hand, bent at the ends to form hooks and, on the other hand, bent at an angle and provided with a fixedly arranged transverse member (7) against which rests for support the outside of the free end of each hook (8) of the longitudinal wires (4) of the adjoining reinforcing mat, the hook (8) engaging at its deepest point behind a crossbar (9) arranged on the back of the other reinforcing mat and the crossbar (9) which cooperates with the deepest point of the hook being arranged in the area of the engaging hook (8) non-rigidly on the longitudinal wires (3) of the associated mat (1, 2, 3), the reinforcement surrounding the formwork.

2. A reinforcement according to claim 1, characterized in that the crossbar (9) is bent at its end areas towards the top of the reinforcing mat (1, 2, 3) and is fixed to one or more of the longitudinal wires (4).

3. A reinforcement according to claim 1 or claim 2, characterized in that the transverse member (7) is formed by a transverse wire (5) extending over the width of the reinforcing mat, which transverse wire (5) is welded onto the ends of the longitudinal wires (4), this mat end being bent by approximately 90°.

4. A reinforcement according to any one of the preceding claims, characterized in that the transverse member (7) has a larger diameter than the other transverse wires (5).

5. A reinforcement according to any one of the preceding claims, characterized in that the crossbar (9) has the same diameter as the longitudinal wires (4).

6. A reinforcement according to any one of the preceding claims, characterized in that the longitudinal wires of each mat (1, 2, 3) are curved or bent inwards.

## Revendications

1. Armature pour un coffrage flexible pour la production d'ouvrages en béton sensiblement ronds, caractérisée en ce qu'elle comporte plusieurs matelas d'armature (1, 2, 3) reliés entre eux, qui se composent de fils longitudinaux et transversaux (4, 5), qui sont reliés les uns aux autres aux points de croisement (6) et dont les fils longitudinaux (4) sont d'une part recourbés en forme de crochets aux extrémités et d'autre part pliés et pourvus d'un élément transversal (7) disposé de manière fixe, contre lequel repose de manière soutenue par sa face externe l'extrémité libre de chaque crochet (8) des fils longitudinaux (4) du matelas d'armature suivant, le crochet (8) se mettant en prise dans la partie la plus profonde du crochet avec une barre transversale (9) disposée sur la face postérieure de l'autre matelas d'armature et la barre transversale (9) coopérant avec la partie la plus profonde du crochet, étant disposée de manière souple sur les fils longitudinaux (4) du matelas relié (1, 2, 3) dans le secteur du crochet (8) mis en prise, l'armature entourant alors le coffrage.

2. Armature selon la revendication 1, caractérisée en ce que la barre transversale (9) est recourbée dans ses secteurs d'extrémité sur la face supérieure du matelas d'armature (1, 2, 3) et fixée à un ou plusieurs des fils longitudinaux (4).

3. Armature selon la revendication 1 ou 2, caractérisée en ce que l'élément transversal (7) est formé par un fil transversal (5) traversant sur la largeur du matelas d'armature, qui est soudé sur les extrémités des fils longitudinaux (4), cette extrémité du matelas étant repliée d'environ 90°.

4. Armature selon l'une ou plusieurs des revendications précédentes, caractérisée en ce que l'élément transversal (7) présente un plus grand diamètre que les autres fils transversaux (5).

5. Armature selon l'une ou plusieurs des revendications précédentes, caractérisée en ce que la barre transversale (9) présente le même diamètre que les fils longitudinaux (4).

6. Armature selon l'une ou plusieurs des revendications précédentes, caractérisée en ce que les fils longitudinaux de chaque matelas (1, 2, 3) sont arrondis ou pliés vers l'intérieur.
